# FASCICULE DE BREVET EUROPEEN

(11) **EP 0 065 926 B1**
(45) Date de publication et mention de la délivrance du brevet: **14.08.1985**
(21) Numéro de dépôt: 82420064.6
(22) Date de dépôt: 13.05.1982
(51) Int. Cl.: B67D 3/04, B67B 7/02

(54) **Dispositif permettant le soutirage de liquide à partir d'un récipient**
Einrichtung zur Entnahme von Flüssigkeiten aus Behältern
Device for dispensing liquids from a container

(30) Priorité: 15.05.1981 FR 8110095
(43) Date de publication de la demande: 01.12.1982
(73) Titulaire: Desthieux, Joannès, Gleize Rhône (FR)
(72) Inventeur: Desthieux, Joannès, Gleize Rhône (FR)
(74) Mandataire: Maureau, Philippe

## Description

La présente invention a pour objet un dispositif permettant le soutirage de liquide à partir d'un récipient, et plus spécialement de liquide qui est destiné, après tirage, à être mis en bouteilles où il est conservé après bouchage de celles-ci.

Il est de plus en plus fréquent de commercialiser le vin et notamment le vin de consommation courante dans des récipients tels que des bonbonnes, tonnelets, ou autres poches souples en matière synthétique logées dans une enveloppe rigide en carton.

Ce dernier emballage est représenté à la figure 1 du dessin schématique annexé, la poche portant la référence 2, et l'enveloppe en carton la référence 3. En période de transport, la poche est fermée par un bouchon 4, alors que pour le soutirage du vin, il est procédé à la mise en place d'un robinet 5.

Selon une autre possibilité, non représentée au dessin, mais décrite dans FR-A-549 886, un robinet pour fût comprend un corps comportant un conduit débouchant d'une part à l'intérieur du fût et d'autre part dans un perçage transversal dans lequel est montée la partie tournante du robinet qui comporte un conduit pouvant ou non, en fonction de sa position angulaire, être mis en communication avec le conduit ménagé dans le corps du robinet. La partie tournante du robinet comprend une cavité centrale et axiale dans laquelle est engagée de façon amovible une partie mâle solidaire d'une poignée, la cavité et la partie mâle étant équipées de moyens complémentaires de blocage permettant à la partie mâle d'entraîner la partie tournante dans au moins un sens de rotation.

Après mise en bouteilles du vin, l'utilisateur doit procéder au bouchage des bouteilles à l'aide de bouchons en liège, qui sont coûteux et nécessitent l'utilisation d'une boucheuse.

Selon une autre possibilité connue par FR-A-2 423 406, le bouchage des bouteilles est réalisé par l'intermédiaire de bouchons en matière synthétique présentant une cavité centrale délimitée par une jupe périphérique sur la face interne de laquelle font saillie des parties en relief, de forme complémentaire de celles que comporte une partie mâle qui, équipée d'une poignée, est susceptible d'être engagée dans la cavité du bouchon. Le blocage en rotation et en translation du bouchon par rapport à la partie mâle équipée d'un poignée, permet à l'aide de celle-ci l'extraction du bouchon hors du col du récipient.

Il ressort de ce qui précède que la mise en bouteilles de vin nécessite, outre le récipient et son bouchon, l'utilisation de plusieurs éléments tels que robinet, boucheuse, ainsi que d'un tire-bouchon pour le retrait des bouchons en liège, qui ne sont pas récupérables.

La présente invention vise à remédier à ces inconvénients:
A cet effet, dans le dispositif qu'elle concerne du type décrit dans FR-A-549 886, c'est-à-dire comportant un corps 6 destiné à venir se fixer, avec étanchéité, sur le col 7 du récipient 2 à vider, et dans lequel est ménagé un boisseau cylindrique 10 comportant une ouverture radiale de mise en communication avec le récipient et servant de logement à un obturateur cylindrique tournant 13, comportant un passage axial communiquant avec une ouverture radiale 16 apte à être mise en communication avec l'ouverture 12 du boisseau débouchant dans le récipient, ledit obturateur tournant 13 comprenant une cavité centrale et axiale dans laquelle est engagée de façon amovible une partie mâle 20 solidaire d'une poignée, ladite cavité centrale et ladite partie mâle 20 étant équipées de moyens complémentaires de blocage 19, 22; 32, 33; 38 39 permettant à la partie mâle d'éntrainer l'obturateur tournant dans au moins un sens de rotation, la surface périphérique de la partie mâle 20 présente un relief 22 qui est complémentaire d'un relief réalisé sur la face interne de la jupe de bouchons en matière synthétique et servant de moyens d'ancrage en vue de l'extraction desdits bouchons hors d'un goulot de bouteille.

Ce dispositif présente l'intérêt d'être réalisé à partir d'un nombre réduit de pièces simples, et de posséder un caractère polyvalent. En effet, outre la fonction robinet, il possède, compte tenu de la structure de l'obturateur tournant, la fonction de tire-bouchon ou plus exactement d'extracteur des bouchons précités hors du col des bouteilles préalablement à l'utilisation du liquide, par coopération de la partie du robinet comportant la poignée avec le dit bouchon.

Avantageusement, la partie du robinet formant obturateur comprend deux zones tubulaires successives dont celle logée à l'intérieur du boisseau et comportant une ouverture axiale et une ouverture radiale, présente un diamètre extérieur inférieur au diamètre intérieur des bouchons, et dont celle destinée à l'accrochage de la poignée présente un diamètre intérieur légèrement supérieur au diamètre intérieur des bouchons.

Cette dernière caractéristique est intéressante car, après retrait de l'obturateur tournant hors du boisseau, tout en conservant la solidarisation avec la poignée, la partie tubulaire de moindre section peut être utilisée pour réaliser le bouchage des bouteilles. En effet, cette parti tubulaire agissant à la façon d'un poussoir vient prendre appui en pression sur le fond du bouchon à mettre en place, pour déformer celui-ci dans un sens de réduction de sa section permettant son introduction dans le col de la bouteille à boucher, le relâchement de cette pression se traduisant par la reprise par le bouchon de sa section initiale assurant une pression avec étanchéité de la face externe de celui-ci contre le goulot.

Cette caractéristique confère donc une fonction complémentaire au robinet, à savoir celle d'embouchoir.

Avantageusement, les moyens de liaison entre l'obturateur et la poignée sont conformés de manière à assurer un blocage en rotation de ces deux éléments dans les deux sens possibles de rotation.

Cet agencement permet donc de réaliser tant l'ouverture de robinet que la fermeture de celui-ci par rotation dans les deux sens possibles de rotation. Ceci facilite la tâche de l'utilisateur en évitant toute fausse manoeuvre.

De toute façon, l'invention sera bien comprise à l'aide de la description qui suit, en référence au dessin schématique annexé représentant, à titre d'exemples non limitatifs, plusieurs formes d'exécution de ce dispositif:
figure 2 est une vue en perspective en position éclatée d'un premier dispositif;
figure 3 est une vue en coupe de ce dispositif en position montée sur un récipient, en période de soutirage;
figure 4 est une vue partiellement en coupe d'une variante de ce dispositif;
figure 5 est une vue en coupe longitudinale d'un bouchon;
figures 6 à 8 sont trois vues en coupe représentant, respectivement, la mise en place d'un bouchon dans le goulot d'une bouteille, et deux phases du retrait de celui-ci;
figure 9 est une vue éclatée d'une variante d'exécution d'un dispositif selon l'invention, la poignée étant vue en perspective et l'obturateur en coupe longitudinale;
figure 10 est une vue en position assemblée du dispositif de figure 9;
figure 11 et 12 représentent deux variantes d'exécution du dispositif de figure 9.

Le dispositif représenté à la figure 2 est destiné à être associé à un récipient constitué par une poche de matière synthétique 2 logée dans une enveloppe en carton 3. Ce dispositif comprend un corps 6 de forme générale cylindrique destiné à être engagé, avec étanchéité, dans le col 7 du récipient 2, où il est bloqué par coopération d'une gorge 8 qu'il présente avec un jonc périphérique 9 faisant saillie dudit col.

Le corps 6 du dispositif comprend un boisseau 10 présentant une ouverture radiale 12 de mise en communication avec l'intérieur du récipient. A l'intérieur du boisseau 10 est monté un obturateur tournant 13. L'obturateur tournant comprend deux parties tubulaires successives, dont celle inférieure 14 est engagée dans le boisseau 10 et comprend, d'une part une ouverture axiale 15 et; d'autre part, une ouverture radiale 16, et dont celle supérieure 17, séparée de la partie inférieure par un voile de matière 18, présente une série de nervures hélicoïdales 19 de même inclinaison formant des taraudages.

Dans la partie tubulaire supérieure 17 est engagée une tige cylindrique 20 présentant, dans sa partie inférieure, des nervures 22 disposées selon plusieurs hélices circulaires de même inclinaison, complémentaires des nervures 19 de l'élément tournant 13.

La partie supérieure de la tige 20 comporte une traverse 23 formant poignée.

D'un point de vue pratique, le dispositif formant le robinet est manoeuvré par action sur la poignée 23 dans le sens des aiguilles d'une montre, la coopération des nervures 19 et 22 assurant un blocage en rotation.
La figure 4 représente une variante d'exécution de ce dispositif dans lequel le corps comprend deux jupes concentriques, respectivement 24 et 25, destinées à venir en pression, respectivement, sur la face interne et sur la face externe du col du récipient d'où le liquide doit être soutiré.

Le liquide soutiré du récipient est avantageusement conditionné dans la position représentée à la figure 3, dans des bouteilles dont seul le goulot 26 est représenté. La fermeture de ces bouteilles est réalisée par des bouchons en matière synthétique 27. Chaque bouchon en creux présente une jupe cylindrique 28 limitée, à sa partie inférieure, par un fond 29 et, à sa partie supérieure, par une collerette périphérique 30. Le bouchon présente, entre la jupe phériphérique 28 et le fond 29, un renflement phériphérique 32. De la face interne de la jupe 28 font saillie des nervures hélicoïdales 33 identiques à celle 19 faisant saillie de l'élément tournant.

Le diamètre intérieur des bouchons est au repos très légèrement supérieur au diamètre intérieur de la partie tubulaire 19 de l'obturateur 13.

De ce fait, le dispositif tel que représenté aux figures 2 à 4 peut remplir d'autres fonctions que celle du robinet, définies ci-après.

Après retrait de l'élément tournant 13 et de la partie supérieure comportant la poignée 23 hors du corps 6, l'extrémité inférieure 14 de l'obturateur tournant 13 peut être utilisée comme une tige permettant de réaliser, comme montré à la figure 6, un appui avec pression sur le fond 29 d'un bouchon 27 à mettre en place, assurant un allongement de ce bouchon correspondant à une diminution du diamètre de celui-ci permettant son introduction dans le goulot d'une bouteille, jusqu'à ce que la collerette 30 prenne appui sur le bord supérieur du goulot.

Après retrait de l'appareil hors du bouchon, celui-ci se détend et vient prendre appui, avec étanchéité, sur la face interne du goulot.

Après retrait de la partie supérieure 20, 23 hors de l'obturateur tournant 13, celle-ci peut être utilisée comme tire-bouchon. A cet effet, il suffit, comme montré à la figure 7, de visser la partie inférieure comportant des nervures hélicoïdales 22 dans le bouchon, puis d'exercer une traction tout en maintenant cette rotation, ce qui permet l'extraction du bouchon comme montré à la figure 8, du fait de la solidarisation en translation des deux éléments considérés.

Comme montré à la figure 8, le bouchon n'est pas détérioré lors de son retrait, ce qui permet sa réutilisation.

Il est extrêmement intéressant de noter que l'agencement selon l'invention permet de limiter le nombre de pièces nécessaires pour le soutirage de liquide hors d'un récipient en vue de sa mise en bouteilles, pour le bouchage des bouteilles et pour le débouchage de celles-ci. Cette limitation du nombre de pièces combinée à leur simplicité permet d'abaisser le coût global des pièces nécessaires, l'investissement étant encore minimisé du fait que les bouchons sont réutilisables.

L'extrême facilité de mise en oeuvre est également à souligner car simplifiant sensiblement la tâche de l'utilisateur.

Dans la forme d'exécution représentée à la figure 9, la cavité ménagée dans ia partie tubulaire 17 présente une tige 32 de section polygonale, faisant saillie de son fond, cette tige 32 étant destinée à être engagée à l'intérieurd'un évidement 33 de forme complémentaire débouchant dans l'extrémité de la partie mâle 20. La coopération entre la tige de section polygonale 32 et l'évidement 33 assure un excellent blocage en rotation de la poignée relativement à l'obturateur.

En outre, la partie mâle 20 présente entre la partie nervurée 22 et sa partie supérieure lisse une nervure phériphérique 34 qui, en position engagée de la poignée dans l'obturateur, est destinée à pénétrer dans une gorge 35 débouchant dans la face interne de l'obturateur. La coopération entre la nervure 34 de la poignée et la gorge 35 de l'obturateur assure un blocage en translation de ces deux éléments, évitant leur désolidarisation accidentelle par déplacement axial.

Il est donc possible de soutirer du liquide hors du récipient équipé de ce robinet, par pivotement de l'obturateur par action sur la poignée dans l'un ou l'autre sens de rotation. Suivant que le récipient à remplir sera de volume important ou non, il sera possible de choisir une position de l'obturateur telle que le soutirage se fasse par l'ouverture 16a de grande section, ou par l'ouverture 16b de petite section.

La figure 11 représente une variante d'execution de ce dispositif dans laquelle le blocage en rotation entre l'obturateur et le robinet est réalisé par ménagement d'une partie de section polygonale 36 à proximité de l'extrémité supérieure de l'obturateur, dans laquelle est engagée une partie polygonale 37 située entre la zone nervurée 22 et la zone lisse de la partie mâle 20 de la poignée.

Il est à noter que, dans cette forme d'exécution, il n'est pas prévu de blocage axial de la poignée relativement à l'obturateur comme dans le cas précédent.

La figure 12 représente une seconde variante d'é- xécution, comportant un blocage axial de la poignée relativement à l'obturateur, comme décrit précédemment, et dans laquelle le blocage en rotation est réalisé par ménagement de nervures 38 faisant saillie de la face interne de la partie tubulaire 17 de l'obturateur, et de rainures 39 longitudinales, ménagées dans la partie mâle 20 de la poignée. Il est à noter que les rainures 39 ne sont pas ménagées en creux, mais constituent une simple interruption des nervures 22.

Dans les formes d'éxécution représentées aux figures 9 à 12, l'obturateur 13 présente deux orifices radiaux 16a et 16b de sections différentes, utilisés alternativement si le débit de soutirage souhaité est important pour l'orifice 16a, etsi le débit souhaité est faible pour l'orifice 16b.

## Revendications

1. Dispositif permettant le soutirage de liquide à partir d'un récipient du tube comportant un corps (6) destiné à venir se fixer, avec étanchéité, sur le col (7) du récipient (2) à vider, et dans lequel est ménagé un boisseau cylindrique (10) comportant une ouverture radiale de mise en communication avec le récipient et servant de logement à un obturateur cylindrique tournant (13), comportant un passage axial communiquant avec une ouverture radiale (16) apte à être mise en communication avec l'ouverture (12) du boisseau débouchant dans le récipient, ledit obturateur tournant (13) comprenant une cavité centrale et axiale dans laquelle est engagée de façon amovible une partie mâle (20) solidaire d'une poignée, ladite cavité centrale et ladite partie mâle (20) étant équipées de moyens complémentaires de blocage (19, 22; 32, 33; 38, 39) permettant à la partie mâle d'entraîner l'obturateur tournant dans au moins un sens de rotation, caractérisé en ce que la surface phériphérique de la partie mâle (20) présente un relief (22) qui est complémentaire d'un relief réalisé sur la face interne de la jupe de bouchons en matière synthétique et servant de moyen d'ancrage en vue de l'extraction desdits bouchons hors d'un goulot de bouteille.

2. Dispositif selon la revendication 1, caractérisé en ce que la partie (13) du robinet formant obturateur comprend deux zones tubulaires successives dont celle (14), logée à l'intérieur du boisseau (10) et comportant une ouverture axiale et une ouverture radiale, présente un diamètre extérieur inférieur au diamètre intérieur des bouchons (27), et dont celle (17) destinée à l'acrochage de la poignée (20, 23) présente un diamètre intérieur légèrement supérieur au diamètre intérieur des bouchons.

3. Dispositif selon l'une quelconque des revendications 1 et 2, caractérisé en ce qu'il comprend une paroi transversale (18) séparant les deux zones tubulaires (14,17) de diamètres différents de l'obturateur tournant.

4. Dispositif selon l'une quelconque des revendications 1 à 3, caractérisé en ce que les moyens d'accrochage de l'élément de commande ru robinet et de l'obturateur tournant, d'une part, et des bouchons, d'autre part, sont constitués par des nervures hélicoïdales complémentaires (19, 22, 33) que présentent ces différents éléments.

5. Dispositif selon l'une quelconque des revendications 1 à 3, caractérisé en ce que les moyens de liaison entre l'obturateur (13) et la poignée (20, 33) sont conformés de manière à assurer un blocage en rotation de ces deux éléments dans les deux sens possibles de rotation.

6. Dispositif selon la revendication 5, caractérisé en ce que les moyens de blocage en rotation de l'obturateur (13) et de la poignée (20, 23) sont constitués par au moins une tige (32) de section polygonale faisant saillie du fond de la cavité supérieure de l'obturateur, destinée à pénétrer dans un évidement (33) de forme complémentaire ménagé dans la partie mâle (20) de la poignée.

7. Dispositif selon la revendication 5, caractérisé en ce que les moyens de blocage en rotation de l'obturateur (13) et de la poignée (20, 23) sont constitués par des nervures longitudinales (38) faisant saillie de la face interne de la jupe délimitant la cavité supérieure de l'obturateur (13) et par des rainures longitudinales complémentaires (39) ménagées dans la partie mâle (20) de la poignée.

8. Dispositif selon la revendication 5, caractérisé en ce que les moyens de blocage en rotation de l'obturateur et de la poignée sont constitués par une zone polygonale (37) de la partie mâle de la poignée située en arrière des éléments de liaison avec un bouchon et par une partie polygonale (36) de même section que présente la jupe délimitant la cavité supérieure de l'obturateur.

9. Dispositif selon l'une quelconque des revendications 5 à 8, caractérisé en ce qu'il comprend des moyens de blocage en translation de la poignée et de l'obturateur constitués par une nervure (34) phériphérique à la partie mâle de la poignée, destinée à venir s'engager dans une gorge (35) débouchant dans la face interne de la jupe délimitant la cavité de l'obturateur (13), à proximité de l'extrémité supérieure de celui-ci.

10. Dispositif selon l'une quelconque des revendications 5 à 9, caractérisé en ce que la partie inférieure de l'obturateur (13) comprend deux ouvertures radiales (16a, 16b), de sections différentes, décalées angulairement l'une par rapport à l'autre.

## Patentansprüche

1. Einrichtung zur Entnahme von Flüssigkeiten aus Behältern, des Typs beinhaltend einen Körper (6), bestimmt zur dichten Festsetzung auf dem Hals (7) des zu leerenden Behälters (2) und in dem ein zylindrisches Hahnstück (10) vorgesehen ist, das eine radiale Öffnung zur Verbindung mit dem Behälter aufweist und das der Aufnahme eines zylindrischen drehenden Verschlussstückes (13) dient, weiches einen axialen Durchlass aufweist, der mit einer radialen Öffnung (16) in leitender Verbindung steht, die in leitende Verbindung mit der in dem Behälter mündenden Öffnung (12) des Hahnstückes setzbar ist, wobei das genannte drehende Verschlussstück (13) einen zentralen und axialen Hohlraum aufweist, in den herausnehmbar ein fest mit einem Handgriff verbundenes Steckstück (20) eingesteckt ist, wobei der genannte zentrale Hohlraum und das genannte Steckstück (20) mit komplementären Blockierungsmitteln (19,22; 32, 33; 38, 39) ausgerüstet sind, die es dem Steckstück ermöglichen, das drehende Verschlussstück in mindestens einem Drehsinn anzutreiben, dadurch gekennzeichnet, dass die Umfangsfläche des Steckstückes (20) ein Relief (22) aufweist, das komplementär zu einem Relief ist, das auf der Innenfläche des Mantels von Stopfen aus Kunststoff vorgesehen ist und als Verankerungsmittel im Hinblick auf das Herausziehen der genannten Stopfen aus einem Flanschenhals dient.

2. Einrichtung nach Anspruch 1, dadurch gekennzeichnet, dass der das Verschlussstück bildende Teil (13) des Hahns zwei aufeinanderfolgende rohrförmige Zonen aufweist, von denen diejenige (14), die im Inneren des Hahnstückes (10) untergebracht ist und eine axiale und eine radiale Öffnung trägt, einen Aussendurchmesser kleiner als der Innendurchmesser der Stopfen (27) aufweist und von denen diejenige (17), die zur Verhakung mit dem Handgriffstück (20, 23) bestimmt ist, einen Innendurchmesser aufweist, der geringfügig grösser ist als der Innendurchmesser der Stopfen.

3. Einrichtung nach einem der Ansprüche 1 und 2, dadurch gekennzeichnet, dass sie eine Querwand (18) aufweist, die die beiden rohrförmigen Zonen (14, 17) unterschiedlichen Durchmessers des drehenden Verschlussstückes trennt.

4. Einrichtung nach einem der Ansprüche 1 bis 3, dadurch gekennzeichnet, dass die Verhakungsmittel des Steuerelementes des Hahnes und des drehenden Verschlussstückes einerseits und der Stopfen andererseits, durch schraubenlinienförmige komplementäre Rippen (19, 22, 33) gebildet sind, die diese verschiedenen Elemente aufweisen.

5. Einrichtung nach einem der Ansprüche 1 bis 3, dadurch gekennzeichnet, dass die Verbindungsmit₋ tel zwischen dem Verschlussstück (13) und dem Handgriffstück (20, 23) derart ausgebildet sind, dass sie eine Rotationsblockierung dieser beiden Elemente in den beiden möglichen Drehrichtungen gewährleisten.

6. Einrichtung nach Anspruch 5, dadurch gekennzeichnet, dass die Mittel zur Rotationsblockierung des Verschlussstückes (13) und des Handgriffstükkes (20, 23) aus mindestens einer Stange (32) mit polygonalem Querschnitt gebildet sind, die aus dem Grund des oberen Hohlraumes des Verschlussstükkes vorspringt und dazu bestimmt ist, in eine Ausnehmung (33) komplementärer Form einzudringen, die in dem Steckstück (20) des Handgriffstückes vorgesehen ist.

7. Einrichtung nach Anspruch 5, dadurch gekennzeichnet, dass die Mittel zur Rotationsblockierung des Verschlussstückes (13) und des Handgriffstückkes (20, 23) aus Llängsrippen (38) gebildet sind, die von der Mantelinnenfläche vorspringen, die den oberen Hohlraum des Verschlussstückes (13) begrenzt, sowie durch komplementäre Längsnuten (39), die in dem Steckstück (20) des Handgriffstückes vorgesehen sind.

8. Einrichtung nach Anspruch 5, dadurch gekennzeichnet, dass die Mittel zur Rotationsblockierung des Verschlussstückes und des Handgriffstückes durch eine polygonale Zone (37) des Steckstückes des Handgriffstückes gebildet sind, sie hinter den Verbindungselementen mit einem Stopfen liegt, sowie durch einen polygonalen Abschnitt (36) gleichen Querschnittes, den der den oberen Hohlraum des Verschlussstückes begrenzende Mantel aufweist.

9. Einrichtung nach einem der Ansprüche 5 bis 8, dadurch gekennzeichnet, dass sie Mittel zur translatorischen Blockierung des Handgriffstückes und des Verschlussstückes aufweist, die durch eine Umfangsrippe (34) an dem Steckstück des Handgriffstückes gebildet sind, die dazu bestimmt ist, in eine Kehle (35) einzugreifen, die in der Innenfläche des den Hohlraum des Verschlussstückes (13) begrenzenden Mantels, in der Nähe dessen oberen Endes, mündet.

10. Einrichtung nach einem der Ansprüche 5 bis 9, dadurch gekennzeichnet, dass der untere Abschnitt des Verschlussstückes (13) zwei radiale Öffnungen (16a, 16b) unterschiedlichen Querschnittes aufweist, die im Winkel versetzt zueinander sind.

## Claims

1. A device enabling liquid to be drawn from a container of the type comprising a body (6) designed to be fixed in a leak-tight manner to the neck (7) of the container (2) to be emptied, and in which there is provided a cylindrical bore (10) comprising a radial opening for communication with the container and acting as a housing for cylindrical rotary plug (13), comprising an axial passage communicating with a radial opening (16) designed to be brought into communication with the opening (12) of the bore communicating with the container, the said rotary plug (13) comprising a central and axial cavity in which there is engaged in a detachable manner a male component (20) rigid with a handle, the said central cavity and the said male component (20) being provided with complementary locking means (19, 22; 32, 33; 38, 39) enabling the male component to entrain the rotary plug in at least one direction of rotation, characterised in that the peripheral surface of the male component (20) has a raised portion (22) which is complementary to a raised portion provided on the inner surface of the stopper skirt of synthetic material and acting as an anchoring means for the extraction of the said stoppers from the neck of a bottle.

2. A device as claimed in claim 1, characterised in that the portion (13) of the tap forming the plug comprises two successive tubular zones of which the zone (14) housed within the bore (10) and comprising an axial opening and a radial opening has an external diameter which is lower than the internal diameter of the stoppers (27) and of which the zone (17) designed to connect with the handle (20, 23) has an inner diameter which is slightly greater than the inner diameter of the stoppers.

3. A device as claimed in any one of claims 1 and 2, characterised in that it comprises a transverse wall (18) separating the two tubular zones (14, 17) of different diameter of the rotary plug.

4. A device as claimed in any one of claims 1 to 3, characterised in that the means for engaging the tap control element and the rotary plug, on one hand, and the stoppers, on the other hand, are formed by complementary helical ribs (19, 22, 33) formed on these different elements.

5. A device as claimed in any one of claims 1 to 3, characterised in that the means for connection of the plug (13) and the handle (20, 23) are shaped such as to ensure rotational locking of these two elements in both possible directions of rotation.

6. A device as claimed in claim 5, characterised in that the rotational locking means of the plug (13) and the handle (20, 23) are formed by at least one rod (32) of polygonal cross-section projecting from the base of the upper cavity of the plug and designed to penetrate into a recess (33) of complementary shape provided in the male component (20) of the handle.

7. A device as claimed in claim 5, characterised in that the rotational locking means of the plug (13) and the handle (20, 23) are formed by longitudinal ribs (38) projecting from the inner face of the skirt defining the upper cavity of the plug (13) and by complementary longitudinal grooves (39) provided in the male component (20) of the handle.

8. A device as claimed in claim 5, characterised in that the rotational locking means of the plug and the handle are formed by a polygonal zone (37) of the male component of the handle located to the rear of the elements for engaging a stopper and by a polygonal portion (36) of the same cross-section provided on the skirt defining the upper cavity of the plug.

9. A device as claimed in any one of claims 5 to 8, characterised in that it comprises means for locking the handle and the plug against translation which means are formed by a peripheral rib (34) on the male component of the handle designed to engage in a throat (35) communicating with the inner face of the skirt defining the cavity of the plug (13) in the vicinity of the upper end of this plug.

10. A device as claimed in any one of claims 5 to 9, characterised in that the lower portion of the plug (13) comprises two radial openings (16a, 16b) of different cross-section which are angularly offset with respect to one another.
